# FASCICULE DE BREVET EUROPEEN

(11) **EP 0 251 893 B1**
(45) Date de publication et mention de la délivrance du brevet: **15.05.1991**
(21) Numéro de dépôt: 87401438.4
(22) Date de dépôt: 23.06.1987
(51) Int. Cl.: C13C 1/08

(54) **Agencement de couteaux pour un coupe-racines**
Messer-Anordnung für eine Schnitzelmaschine
Cutter arrangement for a slicing machine

(30) Priorité: 24.06.1986 FR 8609123
(43) Date de publication de la demande: 07.01.1988
(73) Titulaire: MAGUIN S.A., F-02800 La Fère (FR)
(72) Inventeur: Swiderski, Michel, F-02800 La Fere (FR)
(74) Mandataire: Casalonga, Axel

(56) Documents cités:
- DE-C- 32 614
- DE-C- 162 392
- DE-C- 351 316
- DE-C- 397 305
- FR-A- 340 490

## Description

La présente invention se rapporte à un coupe-racines du type comprenant un élément entraîné en rotation autour de son axe, comportant sur son pourtour une succession d'ensembles de coupe tous identiques comprenant, pour chaque ensemble de coupe, un couteau ou une rangée de plusieurs couteaux, juxtaposés coupant les racines en cossettes lors de la rotation de l'élément, chaque couteau étant fixé à l'aide d'une contre-plaque qui serre le couteau contre un porte-couteaux à l'aide de vis, en recouvrant la partie arrière du couteau située à l'opposé du tranchant avant du couteau, des moyens étant prévus pour déterminer l'épaisseur des cossettes coupées par le couteau.

Sur les coupe-racines connus de ce type (voir p.ex. FR-B-2 537 994), la détermination de l'épaisseur des cossettes coupées par les couteaux, se fait à l'aide de pièces (règles) fixées de façon réglable sur les porte-couteaux, en arrière des contre-plaques. Un tel réglage est nécessaire pour adapter le coupe-racines à différentes qualités des racines (betteraves à sucre, etc.) et aux conditions de traitement ultérieures des cossettes (par exemple extraction par diffusion dans le cas de betteraves à sucre).

Le débit d'un coupe-racines donné est fonction, entre autres, du nombre de couteaux successifs et de la vitesse de rotation. Le nombre de couteaux successifs pouvant équiper par exemple un coupe-racines à tambour de diamètre donné, dépend de la distance entre les tranchants des couteaux successifs ou pas des couteaux. Or, la présence, sur les coupe-racines connus, des pièces de réglage d'épaisseur en arrière des contre-plaques, augmente d'autant le pas des couteaux et constitue donc un facteur de limitation de débit.

De plus, l'usure intervenant au niveau des ensembles de coupe sur un coupe-racines est proportionnelle à la vitesse des ensembles de coupe par rapport aux racines à couper, ce qui fait que sur un coupe-racines d'un débit donné, cette usure est proportionnelle au pas des couteaux, toutes autres choses étant par ailleurs égales.

Il y a également lieu de noter que la qualité, c'est-à-dire la régularité des cossettes produites par un coupe-racines, intervient de façon non négligeable dans le rendement de l'extraction ultérieure. Or, la régularité des cossettes coupées par les différents ensembles de coupe d'un coupe-racines dépend, sur les coupe-racines connus à tambour, essentiellement de la position radiale de chaque pièce de réglage d'épaisseur par rapport au tranchant du couteau suivant. Or, sur les coupe-racines connus, le réglage de ces pièces est toujours affecté d'un facteur d'imprécision non négligeable dû au fait que ce réglage manuel s'effectue de façon continue, sans repères précis, et donne donc toujours un résultat approximatif, de sorte que les cossettes coupées par les différents couteaux présentent des épaisseurs différentes.

Par ailleurs, les inégalités et fentes existant entre l'extrémité arrière des contre-plaques et les pièces de réglage d'épaisseur provoquent la formation de râpure sur les racines à couper.

La présente invention a pour objet un agencement de couteaux pour des coupe-racines, permettant de réduire le pas des couteaux à une valeur minimale, donc d'augmenter le débit du coupe-racines, pour un diamètre donné, en évitant la formation de râpure et en réduisant l'usure, tout en assurant l'obtention de cossettes de qualité régulière.

Sur le coupe-racines conforme à l'invention du type défini ci-dessus, les moyens pour déterminer l'épaisseur des cossettes coupées par le couteau sont constitués, pour chaque couteau de chaque ensemble de coupe, directement par l'extrémité arrière de la contre-plaque du couteau correspondant de l'ensemble de coupe précédent et la position de l'extrémité arrière de la contre-plaque de chaqu couteau par rapport au tranchant du couteau correspondant de l'ensemble de coupe suivant est modifiable graduellement par degrés préétablis en vue de la modification de l'épaisseur des cossettes.

Suivant un mode de réalisation de l'invention, chaque contreplaque est échangeable contre au moins une contre-plaque ayant, au moins à son extrémité arrière, une épaisseur différente.

En effet, il s'est avéré, dans le cas de coupe-racines utilisés pour des betteraves à sucre, qu'il est souvent suffisant, dans une sucrerie, de pouvoir réaliser des cossettes de deux, voir au maximum de trois épaisseurs différentes. Par conséquent, il suffit dans ce cas de disposer, pour chaque coupe-racines, de deux, voir de trois jeux de contre-plaques d'épaisseurs différentes pour répondre à tous les besoins.

Suivant un autre mode de réalisation, chaque contre-plaque prend appui, à son extrémité arrière, sur au moins une cale pouvant être bloquée sur le porte-couteau correspondant dans plusieurs positions préétablies dont chacune définit une position prédéterminée de l'extrémité arrière de la contre-plaque.

Cette cale peut, par exemple, se présenter sous la forme d'une règle biaise réglable perpendiculairement à la direction de mouvement des couteaux sur une surface inclinée du porte-couteau et comportant une rangée de trous pour son blocage sur le porte-couteau à l'aide d'une vis engagée dans l'un de ces trous.

Pour assurer le positionnement correct des couteaux par rapport aux porte-couteaux, donc également des couteaux successifs les uns par rapport aux autres, transversalement à la direction de mouvement des couteaux, ce qui est également essentiel pour la qualité et la régularité des cossettes, les contre-plaques présentent avantageusement, en saillie sur leur face tournée vers les couteaux, à l'endroit de chaque vis de fixation, un talon s'ajustant dans une fente ménagée dans le couteau de manière à déboucher à l'extrémité arrière, à l'opposé du tranchant, ledit talon portant contre un épaulement de butée du porte-couteaux.

Les contre-plaques sont ainsi toujours en appui contre l'épaulement de butée des porte-couteaux, indépendamment des couteaux qui doivent être réglables suivant leur direction de mouvement pour assurer, quel que soit le degré d'usure des couteaux, toujours une distance prédéterminée entre l'extrémité arrière des contre-plaques et le tranchant des couteaux suivants dans la direction de mouvement des couteaux.

Suivant un mode de réalisation particulièrement simple, les vis de fixation sont constituées par des vis à tête fraisée à ergot et les contre-plaques présentent, à l'endroit desdits talons, des trous de passage comportant une fraisure avec une encoche pour recevoir la tête fraisée à ergot de ces vis.

En se référant aux dessins annexés, on va décrire ci-après plus en détail deux modes de réalisation illustratifs et non limitatifs d'un agencement de couteaux conforme à l'invention, sur un coupe-racines à tambour; sur les dessins :
la figure 1 représente une coupe transversale partielle d'un mode de réalisation d'un tambour à couteaux, dans la zone d'un porte-couteaux double, le plan de coupe ne passant pas par les vis de fixation des couteaux;
la figure 2 est une coupe correspondant à celle de la figure 1, faite dans un plan passant par les vis de fixation des couteaux;
la figure 3 représente une coupe correspondant à celle de la figure 2, d'un autre mode de réalisation d'un agencement de couteaux conforme à l'invention, dans une position des contre-plaques;
la figure 4 représente l'agencement de la figure 3 dans une autre position des contre-plaques; et
la figure 5 représente schématiquement les éléments constitutifs du dispositif de réglage des contre-plaques de l'agencement des figures 3 et 4.

Selon la figure 1, deux couteaux 1 (ou deux rangées de couteaux) sont serrés à l'aide de contre-plaques 2 et de vis 3 (figure 2) contre des surfaces d'appui 4 ménagées sur des porte-couteaux 5.

Les porte-couteaux 5 sont engegés par coulissement axial sur des bras de lanterne 6 de section circulaire d'un tambour rotatif, par exemple du type décrit dans la demande de brevet français n^{o} 2 536 417.

Les couteaux 1 sont du type contre-coudé et présentent à leur extrémité avant, tournée dans le sens de rotation du tambour indiqué par une flèche R, un tranchant en zig-zag, sensiblement tangentiel, les tranchants des couteaux successifs étant décalés de façon usuelle d'un demi-pas en vue de la coupe des racines (betteraves ou autres) en cossettes en V dites cossettes faîtières.

Chaque surface d'appui 4 des porte-couteaux 5 est suivie, dans le sens circonférentiel, d'un épaulement de butée 7 en saillie vers l'intérieur du tambour sur une hauteur légèrement inférieure à l'épaisseur des couteaux 1 à leur extrémité arrière.

Comme le montre la figure 2, les couteaux 1 comportent, à l'endroit des vis de fixation 3, des fentes 8 débouchant vers l'extrémité arrière des couteaux 1.

De leur côté, les contre-plaques 2 comportent, à l'endroit des vis de fixation 3, des talons 9 qui font saillie sur la face d'appui des contre-plaques 2 sur les couteaux 1 et qui pénètrent dans les fentes 8.

De cette manière, il est possible, après avoir simplement desserré les vis 3, de retirer les couteaux 1 des porte-couteaux 5 dans le sens de rotation R, en vue de leur réaffûtage ou de leur remplacement. Cela permet également de régler chaque couteau 1 de manière à conserver toujours un intervalle circonférentiel constant entre le tranchant de chaque couteau 1 et l'extrémité arrière de la contre-plaque 2 du couteau 1 précédent.

L'intervalle variable entre l'épaulement de butée 7 et l'extrémité arrière du couteau 1 est recouvert par la contre-plaque 2 dont la position circonférentielle, par rapport au porte-couteaux 5, est invariable et est déterminée par l'appui de l'extrémité arrière des talons 9 contre les épaulements 7. C'est l'extrémité arrière de chaque contre-plaque 2, qui s'étend au-delà de l'épaulement 7 en opposition au sens de rotation R, qui détermine l'épaisseur des cossettes coupées par le couteau 1 suivant.

Pour augmenter ou réduire cette épaisseur des cossettes, il suffit de remplacer les contre-plaques 2 par des contre-plaques plus minces ou plus épaisses au moins à leur extrémité arrière.

Les vis 3 utilisées pour la fixation des couteaux 1 par l'intermédiaire des contre-plaques 2 comportent une tête fraisée 10 munie d'un ergot 11. Les trous ménagés dans les contre-plaques 2 à l'endroit des talons 9 pour recevoir les vis traversant des trous 12 des porte-couteaux 5 présentent une fraisure 13 avec une encoche 14 recevant l'ergot 11 en vue de l'immobilisation en rotation de la vis 3 lors du serrage et desserrage de l'écrou 15. Le dessus de la tête 10 des vis 3 peut ainsi être lisse et être, le cas échéant, recouvert d'une couche anti-usure. Les vis 3 n'ont pas à être fixées aux contre-plaques 2, et du fait du positionnement des contre-plaques 2 par les talons 9 portant contre les épaulements 7, les têtes de vis se trouvent toujours alignées avec ou légèrement en retrait de la face supérieure des contre-plaques 2.

Le mode de réalisation suivant les figures 3, 4 et 5 diffère du mode de réalisation des figures 1 et 2 par le fait qu'un dispositif 16 de réglage de la position radiale de l'extrémité arrière de chaque contre-plaque 2 par rapport au tranchant du couteau suivant est prévu pour chaque ensemble de coupe constitué par un couteau 1 et sa contre-plaque 2.

Tel que cela apparaît en particulier sur la figure 5 qui montre un système de réglage double pour un ensemble de coupe comprenant, sur la largeur du tambour de coupe-racines, une rangée de plusieurs couteaux juxtaposés, une règle biaise 17 s'étendant parallèlement à l'axe du tambour du coupe-racines est intercalée entre chaque contre-plaque 2 et le porte-couteaux 5. La règle 17 comporte deux tranches longitudinales 18, 19 faisant un faible angle l'une avec l'autre, la tranche 18 étant en appui sur le fond d'une rainure 20 ménagée dans le porte-couteaux 5, en arrière des épaulements 7, alors que la tranche 19 opposée porte contre la face inférieure de la contre-plaque 2, en arrière des talons 9. Le fond de la rainure 20 fait avec l'axe du tambour du coupe-racines un angle égal à l'angle d'inclinaison des deux tranches 18, 19 de la règle 17 l'une par rapport à l'autre.

La règle 17 comporte, parallèlement à sa tranche 18 en contact avec le fond de la rainure 20, une rangée de trous 21, au nombre de cinq dans l'exemple représenté. Les trous 21 sont destinés à recevoir le téton d'une vis 22 engagée dans un trou taraudé ménagé, en arrière de la rainure 20, soit directement dans le porte-couteaux 5, soit, comme dans l'exemple représenté, dans une réglette 23 rapportée dans une découpe du porte-couteaux 5 et fixée à ce dernier à l'aide de vis dont seuls les axes 24 sont représentés.

Par un déplacement de la régle 17 dans un sens ou dans l'autre dans la rainure 20, il est ainsi possible de soulever et d'abaisser la tranche 19 de la règle 17 par rapport au porte-couteaux 5, donc de soulever et d'abaisser l'extrémité arrière de la contre-plaque 2 qui prend appui sur la tranche 19 de la règle 17. Les trous 21 de la règle 17 permettent de bloquer cette dernière dans cinq positions différentes bien définies auxquelles correspondent cinq positions radiales différentes de l'extrémité arrière de la contre-plaque 2 par rapport au tranchant du couteau 1 suivant. La règle 17 comporte sur sa tranche 19 cinq encoches 25 correspondant aux cinq trous 21 et permettant un repérage simple et clair de chacun des trous 21 en vue de l'engagement de la vis 22 sélectivement dans l'un de ces trous.

Etant donné que chaque ensemble de coupe du coupe-racines est équipé d'un même système de réglage 16, le blocage de chaque règle 17 dans la même position (même trou 21) assure que les cossettes produites par tous les ensembles de coupe du coupe-racines présentent des épaisseurs égales, seules les tolérances de fabrication des porte-couteaux 5, des couteaux 1, des contre-plaques 2 et des règles 17 pouvant introduire des différences qui sont toutefois négligeables.

Sur la figure 3, les contre-plaques 2 sont représentées dans la position la plus basse donnant les cossettes les plus épaisses et correspondant au blocage de la règle 17 par le trou 21 le plus proche de l'extrémité effilée de la règle 17, alors que sur la figure 4, les contre-plaques 2 se trouvent dans la position la plus haute, donnant les cossettes les plus minces et correspondant au blocage de la règle 17 par le trou 21 le plus proche de l'extrémité haute de la règle 17, comme représenté sur la figure 5.

Le système de réglage 16 avec deux règles biaises selon la figure 5 est prévu pour des ensembles de coupe comprenant au moins deux couteaux juxtaposés, les deux règles 17 étant réglées en opposition, mais le même résultat peut être obtenu à l'aide d'une unique règle 17 plus longue.

Bien que cela n'apparaisse pas sur la figure 4, il faut remarquer que dans la position représentée des contre-plaques 2, ces dernières subissent une flexion entre leur extrémité avant et les vis 10, flexion grâce à laquelle les contre-plaques 2 sont serrées contre les couteaux 2 non pas suivant une ligne de contact, mais une surface de contact.

Il convient de noter que les modes de réalisation décrits ci-dessus et illustrés par les dessins annexés, n'ont été donné qu'à titre d'exemples non limitatifs et que de nombreuses modifications et variantes sont possibles dans le cadre de l'invention.

Ainsi, l'agencement de couteaux conforme à l'invention peut être utilisé non seulement sur des porte-couteaux doubles ou à double rangée de couteaux, mais également sur des porte-couteaux simples, ou sur des porte-couteaux triples.

Par ailleurs, l'agencement de couteaux conforme à l'invention est utilisable non seulement sur des coupe-racines à tambour à axe de rotation horizontal, mais également sur des coupe-racines à plateau à axe de rotation vertical ou sensiblement vertical, auquel cas les contre-plaques présentent une forme trapézoïdale.

De plus, le système de réglage par règle biaise selon les figures 3 à 5 pourrait être remplacé par d'autres systèmes de réglage procurant le même résultat, à savoir un réglage de position graduel, par degrés préétablis, assurant à l'extrémité arrière de toutes les contre-plaques d'un coupe-racines la même position par rapport au tranchant des couteaux suivants, de sorte que tous les couteaux du coupe-racines produisent des cossettes de même épaisseur.

## Revendications

1. Coupe-racines du type comprenant un élément entraîné en rotation autour de son axe, comportant sur son pourtour une, succession d'ensembles de coupe tous identiques comprenant, pour chaque ensemble de coupe, un couteau (1) une rangée de plusieurs couteaux juxtaposés coupant les racines en cossettes lors de la rotation de l'élément, chaque couteau étant fixé à l'aide d'une contre-plaque (2) qui serre le couteau (1) contre un porte-couteaux à l'aide de vis (3), en recouvrant la partie arrière du couteau située à l'opposé du tranchant avant du couteau, des moyens étant prévus pour déterminer l' épaisseur des cossettes coupées par le couteau, caractérisé par le fait que les moyens pour déterminer l'épaisseur des cossettes coupées par le couteau sont constitués, pour chaque couteau (1) de chaque ensemble de coupe, directement par l'extrémité arrière de la contre-plaque (2) du couteau correspondant de l' ensemble de coupe précédent et que la position de l' extrémité arrière de la contre-plaque (2) de chaque couteau (1) par rapport au tranchant du couteau correspondant de l'ensemble de coupe suivant est modifiable graduellement par degrés préétablis en vue de la modification de l' épaisseur des cossettes.

2. Coupe-racines suivant la revendication 1, caractérisé par le fait que chaque contre-plaque (2) est échangeable contre au moins une contre-plaque ayant, au moins à son extrémité arrière, une épaisseur différente.

3. Coupe-racines suivant la revendication 1, caractérisé par le fait que chaque contre-plaque (2) prend appui, à son extrémité arrière, sur au moins une cale (17) pouvant être bloquée en position sur le porte-couteaux correspondant (5) dans des positions différentes définissant des positions différentes de l'extrémité arrière de la contre-plaque.

4. Coupe-racines suivant la revendication 3, caractérisé par le fait que la cale se présente sous la forme d'une règle biaise (17) réglable perpendiculairement à la direction de mouvement des couteaux sur une surface inclinée (20) du porte-couteau.

5. Coupe-racines suivant la revendication 4, caractérisé par le fait que la règle comporte une rangée de trous (21) pour son blocage sur le porte-couteaux à l' aide d'une vis (22) engagée dans l'un de ces trous.

6. Coupe-racines suivant l'une quelconque des revendications précédentes, caractérisé par le fait que chaque contre-plaque (2). présente, en saillie sur sa face tournée vers le couteau, à l'endroit de chaque vis de fixation (3), un talon (9) pénétrant dans une fente (8) correspondante ménagée dans le couteau de manière à déboucher à l'opposé du tranchant, ledit talon portant contre un épaulement de butée (7) du porte-couteau (5).

7. Coupe-racines suivant la revendication 6, caractérisé par le fait que les vis de fixation (3) Sont constituées par des vis à tête fraisée (10) à ergot (11) et que des trous ménagés dans les contre-plaques (2) comportent une fraisure (13) avec une encoche (14) pour recevoir la tête fraisée à ergot des vis.

## Claims

1. A root cutter of the kind comprising an element rotated around its axis, the element having on its periphery a sequence of identical cutting units each comprising a knife (1) or a row of juxtaposed knives which cut the roots into chips as the element rotates, each knife being secured by means of a backplate (2) which clamps the knife (1) against a knife carrier by means of screws (3), the backplate (2) overlapping the rear knife part remote from the front cutting edge of the knife, means being provided to determine the thickeness of the chips cut by the knife, characterised in that the means for determining chip thickeness are embodied directly for each knife (1) of each cutting unit by the rear end of the backplate (2) of the corresponding knife of the preceding unit and the position of the rear end of the blackplate (2) of each knife (1) relatively to the cutting edge of the corresponding knife of the following cutting unit is modifiable gradually by predetermined degrees to vary chip thickeness.

2. A root cutter according to claim 1, characterised in that each backplate (2) can be exchanged for at least one backplate having a different thickness at least at its rear end.

3. A root cutter according to claim 1, characterised in that each backplate (2) bears at its rear end on at least one shim or the like (17) which can be located on the corresponding knife carrier (5) in various positions defining various positions of the rear end of the backplate.

4. A root cutter according to claim 3, characterised in that the shim is in the form of a skew strip (17) adjustable perpendicularly to the direction of knife movement on an inclined surface (20) of the knife carrier.

5. A root cutter according to claim 5, characterised in that the skew member is formed with a row of apertures (21) so that it can be locked on the knife carrier by means of a screw (22) engaged in one of such apertures.

6. A root cutter according to any of the previous claims, characterised in that each backplate (2) has projecting from its surface facing the knife and near each clamping screw (3) a heel (9) which extends into a corresponding slot (8) cut in the knife so as to open opposite to the cutting edge, the heel (9) bearing on an abutment shoulder (7) of the knife carrier (5).

7. A root cutter according to claim 6, characterised in that the clamping screw (3) consist in screws having a countersunk head (10) with a tab or the like (11) and the apertures in the backplate (2) have a countersink (13) with a notch or the like (14) to receive the tabbed countersunk head of the screws.

## Patentansprüche

1. Schnitzelmaschine mit einem um seine Achse in Drehung versetzten Bauteil, das an seinen äußeren Unfang eine Folge von übereinstimmenden Schneidwerkzeugen aufweist, die jeweils von einen Messer (1) oder einer Reihe von mehreren nebeneinander angeordneten Messern gebildet sind, welche die Rüben bei der Drehung des Bauteils zu Schnitzeln zerschneiden, wobei jedes Messer mit Hilfe einer Deckscheibe (2) befestigt ist, die das Messer (1) an einem Messerhalter mit Hilfe von Schrauben (3) festklemmt und die den der vorderen Schneide des Messers abgewandten hinteren Teil des Messers überdeckt, wobei ferner eine Einrichtung für die Festlegung der Dicke der von dem Messer geschnittenen Schnitzel vorgesehen ist, dadurch gekennzeichnet, daß die Einrichtung für die Festlegung der Dicke der von den Messer geschnittenen Schnitzel Für jedes Messer (1) jedes Schneidwerkzeugs unmittelbar durch des hintere Ende der Deckscheibe (2) des entsprechenden Messers des vorhergehenden Schneidwerkzeugs gebildet wird, und daß zur Veränderung der Schnitzeldicke die Stellung des hinteren Endes der Deckscheibe (2) jedes Messers (1) gegenüber der Schneide des entsprechenden Messers des folgenden Schneidwerkzeugs schrittweise in vorher festgelegten Stufen veränderbar ist.

2. Schnitzelmaschine nach Anspruch 1, dadurch gekennzeichnet, daß jede Deckscheibe (2) gegen mindestens eine Deckscheibe auswechselbar ist, die zumindest an ihrem hinteren Ende eine andere Dicke hat.

3. Schnitzelmaschine nach Anspruch 1, dadurch gekennzeichnet, daß jede Deckscheibe (2) sich mit ihrem hinteren Ende auf mindestens einem Keil (17) abstützt, der in seiner Lage an dem zugehörigen Messerhalter (5) in unterschiedlichen Stellungen fest angebracht werden kann, durch welche unterschiedliche Stellungen des hinteren Endes der Deckscheibe festgelegt werden.

4. Schnitzelmachine nach Anspruch 3, dadurch gekennzeichnet, daß der Keil die Form einer Schrägleiste (17) hat, die senkrecht zu der Bewegungsrichtung der Messer auf einer Schrägfläche (20) des Messerhalters einstellbar ist.

5. Schnitzelmaschine nach Anspruch 4, dadurch gekennzeichnet, daß die Leiste eine Reihe Löcher (21) aufweist zum Befestigen der Leiste an dem Messerhalter mit Hilfe einer Schraube (22), die in eines dieser Löcher geführt werden kann.

6. Schnitzelmaschine nach einem der vorhergehenden Ansprüche, dadurch gekennzeichnet, daß jede Deckscheibe (2) von ihrer dem Messer zugewandten Seite vorspringend am Ort jeder Befestigungsschraube (3) einen Ansatz (9) aufweist, der in einen entsprechenden Schlitz (8) eingreift, welcher in dem Messer derart ausgespart ist, daß er an der der Schneide abgewandten Seite ausmündet, und daß der genannte Ansatz sich gegen eine Anschlegschulter (7) des Messerhalters (5) legt.

7. Schnitzelmaschine nach Anspruch 6, dadurch gekennzeichnet, daß die Befestigungsschrauben (3) als mit einem Senkkopf (10) mit Nase (11) versehenen Schrauben ausgeführt sind, und daß in den Deckscheiben (2) vorgesehene Löcher eine Senkung (13) mit Kerbe (14) zur Aufnahme des Senkkopfes mit Nase der Schrauben aufweisen.
